# EUROPÄISCHE PATENTSCHRIFT

(11) **EP 0 038 412 B1**
(45) Veröffentlichungstag und Bekanntmachung des Hinweises auf die Patenterteilung: **24.04.1985**
(21) Anmeldenummer: 81101410.9
(22) Anmeldetag: 26.02.1981
(51) Int. Cl.: H01T 1/00

(54) **Überspannungsableitervorrichtung für Anschlussleisten der Fernmeldetechnik**
Survoltage arrester device for telephone connectors assembly
Dispositif parafoudre pour ensemble de connecteurs de téléphonie

(30) Priorität: 17.04.1980 DE 3014796
(43) Veröffentlichungstag der Anmeldung: 28.10.1981
(73) Patentinhaber: KRONE GmbH, D-1000 Berlin 37 (DE)
(72) Erfinder: Forberg, Horst, D-1000 Berlin 42 (DE); Achtnig, Klaus-Peter, D-1000 Berlin 45 (DE)
(74) Vertreter: Beetz & Partner Patentanwälte

## Beschreibung

Die Erfindung betrifft eine Überspannungsableitervorrichtung für Anschlußleisten der Fernmeldetechnik, die als jeweils eine Vielzahl nebeneinander angeordneter Überspannungsableiter aufnehmendes, steckbares, aus Ober- und Unterteil aufgebautes IsolierstoffGehäuse ausgebildet ist, und bezweckt die Schaffung einer solchen Vorrichtung, die entsprechend ihrem hohen Bedarf kostengünstig als Massenartikel herstellbar ist.

Es ist eine Überspannungsableitervorrichtung für Anschlußleisten bekannt (DE-OS 27 50 638). Die dort verwendeten Ableiter eignen sich besonders für eine Kontaktierung durch Kronenkontakte. Die Ableiter haben einen Durchmesser von 8 mm.

Es werden aber zunehmend auch andere Ableiterbauformen, wie z.B. 6 x 8 (6 mm lang, 8 mm Durchmesser, 8 x 8 (8 mm lang, 8 mm Durchmesser und Doppelableiter, die drei Kontaktstifte aufweisen, bei gleichen Anschlußleisten benötigt.

Die herkömmlichen Überspannungsableitervorrichtungen sind zur Aufnahme dieser Ableiter ungeeignet.

Der Erfindung liegt daher die Aufgabe zugrunde, eine neue Ableitervorrichtung für die herkömmlichen Anschlußleisten unter wirtschaftlicher Verwendung eines bereits bekannten Isoliergehäuse-Unterteiles der Anmelderin nach der DE-OS 27 50 638 zu konstruieren.

Diese Aufgabe wird erfindungsgemäß dadurch gelöst, daß das Gehäuse aus einem Isoliergehäuse-Unterteil und je nach Verwendung aus einem von zwei in den Unterteil steckbaren, mit unterschiedlichen Kontaktmessern und Erdschienen bestückten Isoliergehäuse-Oberteilen aufgebaut und derart gestaltet ist, daß in den unterschiedlichen Isoliergehäuse-Oberteilen unterschiedliche Ableiterbauformen reihenweise einbaubar sind.

Vorteilhafte weitere Ausgestaltungen der einzelnen Maßnahmen dieser Erfindung sind in den Unteransprüchen gekennzeichnet.

In der Zeichnung ist ein Ausführungsbeispiel dargestellt. Es zeigt:
Fig. 1 die Draufsicht der Überspannungsableitervorrichtung (Magazin), wobei nur der linke und rechte Teil dargestellt ist,
Fig. 2 einen Querschnitt durch das Gehäuse der Überspannungsableitervorrichtung, wobei Kontaktmesser und Erdschiene zum Einbau von Ableitern der Bauform 8 x 8 und 6 x 8 dargestellt sind,
Fig. 2a die Seitenansicht nach Fig. 2 im Schnitt,
Fig. 3 einen Querschnitt durch das Gehäuse der Überspannungsableitervorrichtung, wobei Kontaktmesser und Erdschiene zum Einbau von Doppelableitern dargestellt sind,
Fig. 3a die Seitenansicht nach Fig. 3 im Schnitt.

Wie die Fig. 2 und 3 zeigen, ist in den bekannten Gehäuseunterteil 1a ein Gehäuseoberteil 1b über die Rastmittel 7 steckbar.

Im Gehäuseoberteil 1b sind unterschiedliche Kontaktmesser 2a, 2b einbaubar, um somit verschiedene Ableiterformen in das Gehäuse 1 einzubauen.

Die Fig. 1, und 2a zeigen, daß bei Verwendung von handelsüblichen Ableitern 4b der Bauform 6 x 8 (6 mm lang, 8 mm Durchmesser) und 8 x 8 (8 mm lang, 8 mm Durchmesser) die dafür ausgebildeten Kontaktmesser 2b, 2b' sowie die Erdschiene 3b in das Isoliergehäuse 1 eingebaut werden.

Hierbei zeigt die Fig. 2, daß bei eingebauten Ableitern 4b das Kontaktmesser 2b, 2b' leicht aufgebogen wird - gestrichelte Linien -, um die Ableiter 4b einwandfrei klemmbar und somit leicht austauschbar zu kontaktieren. Wie die Fig. 2 weiterhin zeigt, werden die zweireihig angeordneten Ableiter 4b zwischen der mittig im Gehäuse 1 verlaufenden Erdschiene 3b und dem Kontaktmesser 2b bzw. 2b' kontaktiert.

Die Fig. 3 und 3a zeigen, daß bei Verwendung eines handelsüblichen Doppelableiters 4a die Kontaktmesser 2a, 2a' sowie die Erdschiene 3a in das Isolierstoffgehäuse 1 eingebaut werden.

Der Doppelableiter 4a besitzt bekanntlicherweise drei Stifte 5a.

Zwei dieser Stifte 5a werden in zwei sich gegenüberliegende Kontaktmesser 2a, 2a' und der mittlere Stift 5a des Ableiters 4a in die Erdschiene 3a gesteckt, wobei sich die Federarme 2a" des Kontaktmessers 2a und die Federarme 3a' der Erdschiene 3a aufbiegen.

Die Stifte 5a des Ableiters 4a werden durch Öffnungen 6a des Gehäuseoberteiles 1 durchgeführt.

Der Oberteil 1 des Gehäuse 1 ist, wie die Fig. 2a und 3a zeigen, als oben und unten offenes rasterartiges Gehäuse ausgebildet, wobei mehrere Trennwände 8 parallel zu den Stirnflächen 9 angeordnet sind.

Freimachungen 11 im Unterteil 1a und Rippen 12 am Oberteil 1b sind zur Verlängerung von Kriechwegen vorgesehen.

Die Kontaktmesser 2a, 2a' für die Doppelableiter 4a werden durch einen an der Unterseite des Gehäuseoberteils 1b angeformten, sich in Längsrichtung erstreckenden Absatz 10 abgestützt.

An den Stirnseiten 9 des Gehäuses 1 befinden sich Führungen 13 für die Erdschiene 3a bzw. 3b, wie die Fig. 2a und 3a zeigen.

## Patentansprüche

1. Überspannungsableitervorrichtung für Anschlußleisten der Fernmeldetechnik, die als jeweils eine Vielzahl nebeneinander angeordneter Überspannungsableiter aufnehmendes, steckbares, aus Ober- und Unterteil aufgebautes Isolierstoff-Gehäuse ausgebildet ist, dadurch gekennzeichnet, daß das Gehäuse (1) aus einem Isoliergehäuse-Unterteil (1a) und je nach Verwendung aus einem von zwei in den Unterteil (1a) steckbaren, mit unterschiedlichen Kontaktmessern (2a, 2b) und Erdschienen (3a, 3b) bestückten Isoliergehäuse-Oberteilen (1b) aufgebaut und derart gestaltet ist, daß in den unterschiedlichen Isoliergehäuse-Oberteilen unterschiedliche Ableiterbauformen reihenweise einbaubar sind.

2. Ableitervorrichtung nach Anspruch 1, dadurch gekennzeichnet, daß bei der Verwendung von Ableitern (4b) der Bauformen 6 x 8 (6 mm lang, 8 mm Durchmesser) und 8 x 8 (8 mm lang, 8 mm Durchmesser) die Kontaktmesser (2b, 2b') sowie die Erdschiene (3b) in das IsolierstoffGehäuse (1) eingebaut sind, wobei die Kontaktmesser (2b, 2b') so gestaltet sind, daß die Ableiter (4b) im Gehäuseoberteil (1b) zwischen der Erdschiene (3b) und dem Kontaktmesser (2b bzw. 2b') klemmbar gehalten und somit kontaktiert sind.

3. Ableitervorrichtung nach Anspruch 1, dadurch gekennzeichnet, daß bei der Verwendung von Doppelableitern (4a) die Kontaktmesser (2a, 2a') sowie die Erdschiene (3a) in das Isolierstoffgehäuse (1) eingebaut sind und daß drei Stifte (5a) des Ableiters (4a) in zwei sich gegenüberliegende Kontaktmesser (2a, 2a') und in die Erdschiene (3a) steckbar sind, wobei sich die Federarme (2a") des Kontaktmessers (2a) und die Federarme (3a') der Erdschiene (3a) aufbiegen.

4. Ableitervorrichtung nach Anspruch 3, dadurch gekennzeichnet, daß die drei Stifte (5a) des Ableiters (4a) durch Öffnungen (6a) des Gehäuseoberteiles (1 b) durchgefurt sind.

5. Ableitervorrichtung nach Anspruch 1, dadurch gekennzeichnet, daß der lsoliergehäuse-Oberteil (1b) innerhalb des Isoliergehäuse-Unterteiles (1a) über Rastmittel (7) mit diesem verbindbar ist.

6. Ableitervorrichtung nach Anspruch 1, dadurch gekennzeichnet, daß der Oberteil (1b) des Gehäuses (1) als oben und unten offenes rasterartiges Gehäuse ausgebildet ist, wobei mehrere Trennwände (8) parallel zu den Stirnflächen (9) angeordnet sind.

7. Ableitervorrichtung nach Anspruch 1, dadurch gekennzeichnet, daß Freimachungen (11) am Unterteil (1a) und Rippen (12) am Oberteil (1b) zur Verlängerung von Kreichwegen angeordnet sind.

8. Ableitervorrichtung nach Anspruch 1, dadurch gekennzeichnet, daß zum Abstützen der Kontaktmesser (2a, 2a') der Gehäuseoberteil (1b) an der Unterseite einen sich in Längsrichtung erstreckenden Absatz (10) aufweist.

## Revendications

1. Dispositif parafoudre pour ensemble de connecteurs de téléphonie, constitué d'un boîtier en matière isolante, comportant une partie supérieure et une partie de base, embrochable et pouvant recevoir plusieurs parafoudres disposés les uns à côté des autres, caractérisé en ce que le boîtier (1) est constitué d'une pièce de base de boîtier isolant (1a) et, suivant l'utilisation, de l'une de deux pièces supérieures de boîtier isolant (1b) embrochables dans la pièce de base (1a), équipées de différents couteaux de contact (2a, 2b) et barres de mise à la terre (3a, 3b), et est conçu de manière à ce que différents types de parafoudres puissent être montés en série dans les différentes pièces supérieures de boîtier isolant.

2. Dispositif parafoudre selon la revendication 1, caractérisé en ce que, en cas d'utilisation de parafoudres (4b) des types 6 x 8 (6 mm de long, 8 mm de diamètre) et 8 x 8 (8 mm de long et 8 mm de diamètre), les couteaux de contact (2b, 2b') ainsi que les barres de mise à la terre (3b) sont montés dans le boîtier en matière isolante (1), tandis que les couteaux de contact (2b, 2b') sont conçus de manière à ce que les parafoudres (4b) dans la pièce supérieure de boîtier (1 b) soient maintenus avec serrage entre la barre de mise à la terre (3b) et le couteau de contact (2b ou 2b') de manière à assurer le contact.

3. Dispositif parafoudre selon la revendication 1, caractérisé en ce que, en cas d'utilisation de parafoudres doubles (4a), les couteaux de contact (2a, 2a') ainsi que la barre de mise à la terre (3a) sont montés dans le boîtier en matière isolante (1) et en ce que trois broches (5a) du parafoudre (4a) sont embrochables dans deux couteaux de contact (2a, 2a') opposés l'un à l'autre et dans la barre de mise à la terre (3a), tandis que les éléments élastiques (2a") du couteau de contact (2a) et les éléments élastiques (3a') de la barre de mise à la terre (3a) sont redressés.

4. Dispositif parafoudre selon la revendication 3, caractérisé en ce que les trois broches (5a) du parafoudre (4a) traversent des ouvertures (6a) de la pièce supérieure de boîtier (1b).

5. Dispositif parafoudre selon la revendication 1, caractérisé en ce que la pièce supérieure de boîtier isolant (1b) peut être assemblée à l'intérieur de la pièce de base de boîtier isolant (1a) au moyen de dispositifs à encoches (7).

6. Dispositif parafoudre selon la revendication 1, caractérisé en ce que la pièce supérieure (1b) du boîtier (1) est réalisée sous forme d'un boîtier en forme de grille ouverte par le dessus et par le dessous, tandis que plusieurs cloisons séparatrices (8) sont disposées parallèlement aux surfaces frontales (9).

7. Dispositif parafoudre selon la revendication 1, caractérisé en ce que des évidements (11) sont disposés dans la pièce de base (1a) et des nervures (12) dans la pièce supérieure (1b) pour allonger les lignes de fuite.

8. Dispositif parafoudre selon la revendication 1, caractérisé en ce que la pièce supérieure du boîtier (1b) présente à sa face inférieure, un talon (10), qui se prolonge en direction longitudinale pour soutenir les couteaux de contact (2a, 2a').

## Claims

1. Overvoltage arrester device for telecommunication terminal blocks, said device being configured as a pluggable housing of insulating material consisting of an upper and a lower part and adapted to accommodate a multiplicity of arresters disposed in side-by-side relationship, characterized in that the housing (1) is composed of a lower insulating housing part (1a) and - in accordance with the intended use - of a respective one of two upper insulating housing parts (1 b) each adapted to be plugged into the lower part (1a) and being loaded with different contact blades (2a, 2b) and earth bars (3a, 3b), said housing being configured in such a way that different types of arresters may be mounted in series in the different upper insulating housing parts.

2. Overvoltage arrester device as claimed in claim 1, characterized in that, when arresters (4b) of the 6 x 8-type (length 6 mm, diameter 8 mm) and of the 8 x 8-type (length 8 mm, diameter 8 mm) are used, the contact blades (2b, 2b') and the earth bar (3b) are built into the insulating housing (1), the contact blades (2b, 2b') being configured such that the arresters (4b) are clampingly retained in the upper housing part (1b) between the earth bar (3b) and the contact blade (2b and 2b', respectively) and are thus contacted.

3. Overvoltage arrester device as claimed in claim 1, characterized in that, when dual-type arresters (4a) are used, the contact blades (2a, 2a') and the earth bar (3a) are built into the insulating housing (1), and that three pins (5a) of the arrester (4a) are insertable into two opposed contact blades (2a, 2a') and into the earth bar (3a) while the spring arms (2a") of the contact blade (2a) and the spring arms (3a') of the earth bar (3a) are outwardly deflected.

4. Overvoltage arrester device as claimed in claim 3, characterized in that the three pins (5a) of the arrester (4a) are passed through openings (6a) in the upper housing part (1 b).

5. Overvoltage arrester device as claimed in claim 1, characterized in that the upper insulating housing part (1b) is adapted to be joined to the lower insulating housing part (1a) inside the same through latching means (7).

6. Overvoltage arrester device as claimed in claim 1, characterized in that the upper part (1 b) of the housing (1) is configured as an open-topped and open-bottomed raster-like housing, plural partitions (8) being disposed in parallel relationship to the end faces (9).

7. Overvoltage arrester device as claimed in claim 1, characterized in that clearances (11) on the lower part (1a) and ridges (12) on the upper part (1b) are provided so as to provide extended leakage paths.

8. Overvoltage arrester device as claimed in claim 1, characterized in that the underside of the upper housing part (1b) is provided with a longitudinally extending stepped portion (10) adapted to support the contact blades (2a, 2a').
